# FASCICULE DE BREVET EUROPEEN

(11) **EP 3 990 855 B1**
(45) Date de publication et mention de la délivrance du brevet: **11.12.2024**
(21) Numéro de dépôt: 20747045.1
(22) Date de dépôt: 26.06.2020
(51) Int. Cl.: F42B 12/20

(54) **ASSEMBLAGE EXPLOSIF ASSOCIANT ÉNERGIES CHIMIQUE ET ÉLECTRIQUE**
CHEMISCHE UND ELEKTRISCHE ENERGIE KOMBINIERENDE EXPLOSIVE ANORDNUNG
EXPLOSIVE ASSEMBLY COMBINING CHEMICAL AND ELECTRICAL ENERGY

(30) Priorité: 28.06.2019 FR 1907075
(43) Date de publication de la demande: 04.05.2022
(73) Titulaire: Eurenco France SAS, 84700 Sorgues (FR)
(72) Inventeur: NOUGUEZ, Bruno, 94800 VILLEJUIF (FR)
(74) Mandataire: Cabinet Beau de Loménie
(86) Numéro de dépôt international: PCT/FR2020/051116
(87) Numéro de publication internationale: WO 2020/260837

(56) Documents cités:
- FR-A1- 2 783 316
- US-A1- 2011 246 769
- US-A1- 2015 184 486
- PERRINE RIBIÈRE ET AL: "Investigation on the fire-induced hazards of Li-ion battery cells by fire calorimetry", ENERGY & ENVIRONMENTAL SCIENCE, vol. 5, no. 1, 1 January 2012 (2012-01-01), pages 5271, XP055122692, ISSN: 1754-5692, DOI: 10.1039/C1EE02218K

## Description

### Domaine de l'invention

Le domaine technique de l'invention est celui des assemblages explosifs associant énergies chimique et électrique.

### Etat de la technique

L'art antérieur, dans le domaine militaire et civil, décrit des générateurs d'énergie couplant une charge combustible ou explosive avec des dispositifs à énergie électromagnétique. Dans le domaine militaire, on connaît des dispositifs d'amorçage d'un chargement explosif par effet électromagnétique. Le brevet US 8387534 décrit un chargement explosif contenant des nanotubes (0,1 à 100 nm) de carbone. L'échauffement rapide des nanotubes sous l'effet d'un rayonnement micro-onde induit une onde de choc qui amorce en détonation le chargement explosif. Le rayonnement micro-onde est produit soit par un générateur de micro-onde associé à des guides d'onde, soit par un générateur à compression de flux comprenant un chargement explosif.

Dans le domaine des blindages réactifs, il est connu d'utiliser des plaques explosives et/ou des dispositifs électromagnétiques pour dévier/disloquer le jet métallique d'une munition perforante. Le blindage réactif le plus commun est le blindage explosif réactif. Par exemple, la demande de brevet FR-A-2 670 574 décrit un blindage purement électromagnétique. Le blindage est constitué de condensateurs reliés à des plaques conductrices. Lorsque le projectile explosif perfore le blindage, les plaques sont mises en court circuit via le corps du projectile. Le courant qui circule alors exerce sur le projectile une force électromagnétique (Force de Lorentz) qui le fait dévier de sa trajectoire. La demande de brevet US 2004/0118273 décrit un blindage multicouche constitué de deux plaques de blindage séparées par une plaque de blindage en matériau piézoélectrique. Cette plaque intermédiaire génère un champ électrique et/ou magnétique par sollicitation mécanique lorsqu'elle est impactée par un projectile. La demande de brevet WO 2006/085989 décrit un blindage réactif hybride explosif et électromagnétique pour disloquer un jet de charge creuse. Le blindage réactif comprend une couche explosive à fonctionnement conventionnel du type blindage explosif réactif mais qui a aussi pour fonction d'activer mécaniquement un matériau piézoélectrique pour la génération d'un champ électromagnétique.

Dans le domaine des armes électromagnétiques, on connaît les munitions associant une charge explosive avec un générateur d'onde électromagnétique. Le principe de fonctionnement des armes électromagnétiques à compression de flux est décrit depuis les années 1950. Ces armes à effet dirigé sont constituées d'un générateur électromagnétique de haute puissance fonctionnant par compression d'un flux magnétique à l'aide d'une charge explosive. L'effet électromagnétique de la munition est produit par l'assemblage d'une charge explosive avec un circuit électrique. Le fonctionnement de la charge explosive déforme un solénoïde parcouru par un courant jusqu'à la mise en court-circuit des spires du solénoïde. La déformation du solénoïde réduit progressivement son inductance à la manière d'un rhéostat. Le courant circulant dans le solénoïde croît et Le champ électromagnétique généré par le solénoïde est alors amplifié quasi-instantanément. La demande de brevet FR2 783 316 décrit une arme de ce type équipée d'une antenne d'émission. A l'initialisation du fonctionnement, une batterie située à l'avant de la munition (du côté de l'antenne) charge un condensateur dont le rôle est d'alimenter en courant le solénoïde avant l'explosion de la charge explosive. La charge explosive cylindrique est insérée dans un tube de cuivre disposé dans le canal du solénoïde. Dans ce type d'armes, l'explosif a donc pour fonction de déformer un circuit électrique alimenté par un générateur de courant constitué d'une batterie et d'un condensateur.

Dans le domaine civil, il existe des accumulateurs électrochimiques pour amorcer des détonateurs comprenant un électrolyte explosif. La demande de brevet US 2014/0230679 décrit ainsi un accumulateur électrochimique dans lequel l'électrolyte est un composé explosif ou un composé dérivé d'un explosif. Ce dispositif est destiné à être utilisé comme générateur d'électricité pour l'amorçage de tirs de mines. Le composé explosif est une émulsion à base de nitrate d'ammonium pouvant contenir des additifs pour en augmenter la conductivité électrique. Il existe aussi des batteries dites « thermiques » activées par une charge pyrotechnique combustible. La demande de brevet US 2018/0099912 décrit ainsi l'utilisation d'éléments pyrotechniques combustibles pour l'activation par chauffage d'électrolyte d'un état solide inerte vers un état liquide ionique de batteries dites « thermiques». On connaît aussi des batteries miniaturisées renfermant en leur sein des matériaux combustibles servant d'anode et de cathode. Le brevet US 6042963 décrit un générateur pyrotechnique de courant utilisé par exemple comme détecteur d'incendie. Le générateur comprend une anode constituée d'un matériau énergétique ayant un excès de composant réducteur et une cathode en matériau énergétique ayant un excès d'oxydant. La cathode et l'anode sont séparées par une couche de matériau alcalino-terreux fluoré ou fluorure de lithium. La demande de brevet US2015/184486 décrit un dispositif sphérique pour la génération d'éclats pour la fracturation de puits. Ce dispositif est constitué d'un assemblage d'une sphère en céramique et d'une charge explosive. Un espace est réservé au centre de la sphère pour contenir une charge explosive, un détonateur et une batterie. Le rôle de la batterie est de générer le courant d'amorçage du détonateur de la charge explosive. Le fonctionnement de la charge explosive pulvérise en éclats la sphère céramique. Dans ce type de dispositif, le rôle de la batterie est accessoire en amont du fonctionnement de l'explosif et sa densité d'énergie se limite à celle nécessaire pour l'amorçage du détonateur.

Par ailleurs, dans le domaine des accumulateurs électrochimiques, l'énergie électrique E_{électrique} stockée est en constante augmentation. Les batteries conventionnelles, par exemple les accumulateurs de type Li-ion, peuvent stocker une énergie électrique d'environ 280 Wh/kg soit 0,72 MJ/kg, voire 500 Wh/kg soit 1,8 MJ/kg. Les nouvelles générations de batterie de type Li-S sont susceptibles de stocker plus de 500 Wh/kg soit 1,8 MJ/kg, voire 1400 Wh/kg soit 5 MJ/kg à relativement court terme (réf : Rapport INERIS « Batterie haute densité énergétique au LI-S : Différences avec la technologie Li-ion, évaluation des risques et mise en sécurité », n° DRA-19-180147-00590A du 07/02/2019). Il est à noter que des valeurs de stockage électrique théorique de plus de 10 000 Wh/kg soit 36 MJ/kg sont annoncées pour les batteries Li-air en développement. Les énergies électriques stockées dans les batteries actuelles sont donc du même ordre de grandeur (voire dans un proche futur d'un ordre de grandeur supérieur), que l'énergie libérée par la détonation de l'explosif de référence, le trinitrotoluène (TNT), soit environ 4,2 MJ/Kg. La sécurité d'emploi des batteries fait l'objet de nombreuses études notamment pour des utilisations dans les transports. Les batteries Li-ion à électrolytes liquides organiques sont susceptibles, lorsqu'elles soumises à un échauffement dysfonctionnel (provoqué par un court-circuit ou un incendie) de réagir par emballement thermique puis par explosion. L'énergie thermique libérée est importante, environ 6 fois la quantité d'énergie électrique stockée dans la batterie, pour des tests en présence d'air et d'une bougie d'allumage des gaz de combustion (réf : « Investigation on the fire-induced hazards of Li-ion battery cells by fire calorimetry », Perrine Ribière & al., Energy and Environmental Sciences, 2012,5,5271). L'énergie de réaction est quasi-constante et la puissance augmente avec la charge de la batterie.

Les valeurs d'énergie thermique de réaction concernant les nouvelles générations de batteries à sécurité améliorée, par exemple à électrolyte inorganique ininflammable, sont considérablement réduites par rapport aux batteries à électrolyte organique.

Dans le domaine des accumulateurs électrostatiques, du type supercondensateurs, les densités d'énergie stockées sont plus faibles que celles stockées par les accumulateurs électrochimiques, avec des valeurs d'environ 1 Wh/kg à 5 Wh/kg. Des travaux en cours utilisant les nanotechnologies laissent entrevoir la possibilité de stocker jusqu'à 100 Wh/kg.

### Résumé de l'invention

Les progrès dans le stockage de l'énergie par des accumulateurs électriques ont conduit la demanderesse à concevoir un assemblage explosif associant énergies chimique et électrique. L'invention a pour objet un assemblage pour munition militaire, composé d'une charge explosive munie de son moyen d'amorçage et d'au moins un accumulateur électrique de type électrochimique et/ou électrostatique (du type supercondensateur), préférentiellement de plusieurs accumulateurs électriques constituant une batterie et/ou une série de supercondensateurs. L'assemblage est configuré de telle sorte que la détonation de la charge explosive entraîne la destruction quasi-instantanée du au moins un accumulateur électrique. La destruction du au moins un accumulateur électrique est alors assimilable à une sollicitation massive quasi-instantanée de perforation et/ou de court-circuit. L'énergie totale délivrée par l'assemblage lors de la détonation de la charge explosive cumule celle délivrée par la charge explosive et celle délivrée par la destruction du au moins un accumulateur électrique. L'énergie délivrée par le au moins un accumulateur électrique lors de sa destruction est d'origine électrique et au second plan d'origine chimique (par réaction des composés du au moins un accumulateur électrique entre eux et avec l'environnement). On comprend donc que dans l'assemblage selon l'invention le rôle de l'accumulateur électrique n'est pas d'alimenter en courant un circuit électrique mais de libérer une énergie électro-chimique lors sa destruction.

L'énergie électrique stockée par le au moins un accumulateur électrique dépend de son (leurs) état(s) de charge, l'invention a donc l'avantage de permettre de moduler l'énergie libérée en réglant l'état de charge du au moins un accumulateur électrique de 0% à 100 %. Ainsi, chaque accumulateur électrique peut avoir une charge de par exemple 0%, 30%, 50%, 70%, 90% ou 100%. Lorsque l'assemblage contient plusieurs accumulateurs électriques, l'état de charge de chaque accumulateur électrique est identique ou variable selon le niveau énergétique souhaité. L'assemblage de l'invention présente aussi l'avantage de pouvoir être stocké avec 0% de charge du au moins un accumulateur électrique et de limiter ainsi la dangerosité en cas de déclenchement accidentel.

Dans un mode de réalisation, plusieurs assemblages selon l'invention peuvent être utilisés dans l'objectif d'augmenter l'énergie libérée et/ou de disposer d'une latitude accrue de réglage de l'énergie libérée.

### Brève description des figures

La figure 1 représente une batterie couplée avec une charge explosive externe constituée d'un bloc explosif solide cylindrique à canal central.
La figure 2 représente une vue en coupe de la batterie selon la figure 1.
La figure 3 représente une batterie couplée avec une charge explosive interne constituée de blocs explosifs plastiques insérés entre les accumulateurs.
La figure 4 représente une vue de côté de la batterie selon la figure 3.
La figure 5 représente une batterie comportant sur chacune de ses faces latérales, un bloc d'explosif plastique.
La figure 6 représente une vue en coupe de la batterie selon la figure 5.

### Description de l'invention

L'invention a pour objet un assemblage explosif pour munition militaire, composé d'une charge explosive munie de son moyen d'amorçage (détonateur et relais d'amorçage) et d'au moins un accumulateur électrique de type électrochimique et/ou électrostatique (du type supercondensateur), préférentiellement de plusieurs accumulateurs électriques constituant une batterie et/ou une série de supercondensateurs.

Selon un mode de réalisation, l'assemblage explosif pour munition militaire est composé d'une charge explosive munie de son moyen d'amorçage (détonateur et relais d'amorçage) et d'au moins un accumulateur électrochimique, préférentiellement de plusieurs accumulateurs électrochimiques formant une batterie. La charge explosive amorcée en détonation entraîne une destruction instantanée du au moins un accumulateur électrochimique. Cette destruction explosive libère de façon quasi instantanée l'énergie électrique stockée par le(les) accumulateur(s) électrochimique(s). Elle provoque aussi la libération d'une énergie thermique de réaction des composés du au moins un accumulateur électrochimique entre eux et avec l'environnement (air, matériaux environnant).

L'énergie totale générée, selon le procédé de l'invention, cumule donc l'énergie de détonation Eₑₓₚₗₒ de la charge explosive avec l'énergie électrique E_{électrique} du au moins un accumulateur électrochimique et, au second plan, avec l'énergie thermique T_{hermique} de réaction chimique des constituants du au moins un accumulateur électrochimique, comme expliqué ci-après. Le mode de restitution de l'énergie électrique E_{électrique} contenue dans le au moins un accumulateur électrochimique au moment de sa(leur) destruction par l'onde de détonation de la charge explosive peut être thermique, ionique (plasma), électromagnétique.

Si, on considère, par exemple, une charge explosive de TNT associée à une batterie de capacité énergétique électrique de 1000 Wh/kg (3,6 MJ/kg) du type de celle développée par la société Innolith, le bilan énergétique de réaction pour 1 kg de TNT associé à 1 kg de batterie dans un état de charge électrique maximale est alors de : ${E}_{1} = {E}_{explo} + {E}_{électrique} = 4,2 + 3,6 = 7,8 MJ .$

Le calcul pour un cas réaliste peut-être effectué avec 2 kg de TNT agissant sur une batterie de 20 kg (du type de celle indiquée ci-dessus) dans un état de charge électrique maximale. L'énergie délivrée instantanément est alors E₁ = 8,4 + (3,6 x20) = 80,4 MJ.

Il faut ajouter à l'énergie E₁ (énergie de détonation + énergie électrique) l'énergie thermique E_{thermique} produite sur un temps plus long par la réaction chimique des constituants du au moins un accumulateur électrochimique. Cette énergie est dépendante des constituants de la batterie, notamment de la nature de l'électrolyte.

Pour des épreuves standards de sécurité par échauffement dysfonctionnel de la batterie, cette énergie thermique E_{thermique} est typiquement délivrée sur une durée de l'ordre de 50 secondes à plusieurs minutes selon la charge de la batterie. Dans le cas de la présente invention, la production thermique par réaction chimique se déroule sur des temps beaucoup plus courts que ceux des tests standards de sécurité. En effet, la destruction quasi-instantanée des accumulateurs de la batterie sous l'effet de l'onde de détonation de la charge explosive conduit à une mise en contact rapide des constituants de la batterie entre eux et avec l'air environnant. Le temps de production de cette énergie thermique par réaction chimique du type oxydo-réduction reste néanmoins supérieur à celui de libération quasi-instantanée des énergies de détonation et électrique.

Selon un autre mode de réalisation, l'assemblage explosif pour munition militaire est composé d'une charge explosive munie de son moyen d'amorçage (détonateur et relais d'amorçage) et d'au moins un accumulateur électrostatique, du type supercondensateur, préférentiellement de plusieurs accumulateurs électrostatiques.

Selon un autre mode de réalisation, l'assemblage explosif pour munition militaire est composé d'une charge explosive munie de son moyen d'amorçage (détonateur et relais d'amorçage) et d'au moins un accumulateur électrostatique, par exemple du type supercondensateur, et d'au moins un accumulateur électrochimique, préférentiellement de plusieurs accumulateurs électrostatiques et de plusieurs accumulateurs électrochimiques. Les considérations relatives à l'énergie totale générée dans le cadre du premier mode de réalisation décrit ci-dessus, s'appliquent *mutatis mutandis aux* autres modes de réalisation décrits.

Dans un mode de réalisation, qui peut être combiné avec les modes de réalisation précédents, la charge explosive assemblée avec le au moins un accumulateur électrique, est constituée d'au moins un bloc explosif plastique (par exemple de type C4 ou HEXOMAX^{®}) ou d'au moins une bande explosive plastique auto-adhésive (par exemple du type HEXOTAPE^{®}) ou d'au moins une feuille explosive plastique (par exemple du type HEXOSHEET^{®}). La charge explosive peut aussi être solide tel un bloc explosif solide comprimé (par exemple de type HEXOWAX^{®}) ou encore un bloc explosif composite à liant réticulé de type HMX ou RDX/liant polyuréthane, par exemple l'explosif référencé PBXN-109. De telles charges explosives sont commercialisées par la société Eurenco sous les noms de marques suscités et l'appellation PBXN-109.

Le ou les accumulateur(s) électrochimique(s) et/ou électrostatique(s) est (sont) inséré(s) dans la charge explosive, en particulier dans le canal de celle-ci ; ou bien, la charge explosive est disposée autour de l'accumulateur (des accumulateurs) et/ou entre l'accumulateur (les accumulateurs) électrochimique(s) et/ou électrostatique(s). On aura compris que l'un ou l'autre de ces modes de réalisation peut être combiné avec les autres modes de réalisation de l'invention.

Dans un mode de réalisation, lorsque le(les) accumulateurs électriques est (sont) disposé(s) dans une structure, le positionnement de la charge explosive peut-être externe et/ou interne à la structure. Selon un aspect de ce mode de réalisation, la structure dans laquelle est(sont) disposé(s) l'accumulateur (les accumulateurs) est une structure forte ou blindée, auquel cas la charge explosive est préférentiellement une charge creuse explosive.

L'assemblage de l'invention pour munition militaire convient en tant que chargement explosif de bombe, de tête de missile ou encore de tête de torpille. L'assemblage de l'invention trouve donc notamment application:
- de façon générale comme tête militaire à sécurité de stockage améliorée, la charge du au moins un accumulateur électrique étant de 0% en condition de stockage,
- par exemple, comme chargement explosif de bombe, par exemple de type Mk82, à puissance modulable selon l'état de charge du au moins un accumulateur électrique,
- par exemple, comme tête militaire de torpille sous marine dans le but de réduire la quantité d'explosif à puissance explosive identique.

L'invention est illustrée par les exemples ci-après, donnés à titre purement indicatif.

### Exemple 1

En référence aux figures 1 et 2, le dispositif comprend 50 accumulateurs électrochimiques **(1)** du type LICERION^{™} (de densité énergétique massique de 500 Wh/kg (1,8 MJ/kg) et volumique de 1000 Wh/L (3,6 MJ/L), de dimensions unitaire : hauteur =10 cm, mm, largeur = 10 cm, épaisseur= 1 cm, masse unitaire = 0,154 kg) commercialisé par la société Sion Power formant une batterie (2) de dimensions 10 cm x 10 cm x 50 cm et de masse 7,7 kg. Cette batterie est disposée dans le canal **(3)** d'une charge explosive **(4)** constituée d'un bloc explosif solide cylindrique de diamètre extérieur 17,7 cm à canal central de section rectangulaire de côtés I1= 12,5 cm et I2 = 10 cm, de masse 10 kg, en composition PBXN-109 (de densité volumique environ 1,65 g/cm³), comprenant, en masse, 64% d'hexogène, 20% d'aluminium, et 16% de liant polyuréthanne (PBHT). La composition PBXN 109 libère une énergie de détonation équivalente estimée à 1,2 fois celle du TNT soit environ 5 MJ/kg. L'énergie E1 cumulant l'énergie de détonation et l'énergie électrique pour ce dispositif est égale à environ 63,9 MJ. Le dispositif est inséré dans une structure (5), par exemple un corps de bombe ou une tête explosive de missile.

### Exemple 2

En référence aux figures 3 et 4, le dispositif comprend 50 accumulateurs électrochimiques **[1]** accolés du type LICERION^{™} (de densité énergétique de 500 Wh/kg (1,8 MJ/kg), dimension unitaire : hauteur =10 cm, mm, largeur = 10 cm, épaisseur= 1 cm, masse unitaire = 0,154 kg) commercialisé par la société Sion Power formant une batterie (2) de dimensions 10 cm x 10 cm x 50 cm et de masse 7,7 kg. Les accumulateurs sont séparés par 49 éléments explosifs plastiques (6) de type C4 ou HEXOMAX^{®} (de densité environ 1,65 g/cm³). Chaque élément explosif a comme dimensions hauteur =10 cm, mm, largeur = 10 cm épaisseur= 1,24 cm. La masse totale d'explosif est de 10 kg. L'explosif C4 libère une énergie de détonation équivalente estimée à 1,3 fois celle du TNT soit environ 5,5 MJ/kg. Un arceau (7) assure la stabilité de l'assemblage. L'énergie E1 cumulant l'énergie de détonation et l'énergie électrique pour ce dispositif est égale à environ 68,9 MJ.

### Exemple 3

En référence aux figures 5 et 6, le dispositif comprend 50 accumulateurs électrochimiques **(1)** accolés du type LICERION^{™} (de densité énergétique de 500 Wh/kg (1,8 MJ/kg), dimension unitaire : hauteur =10 cm, mm, largeur = 10 cm épaisseur= 1 cm, masse unitaire = 0,154 kg) commercialisé par la société Sion Power formant une batterie (2) de dimensions 10 cm x 10 cm x 50 cm et de masse 7,7 kg. La batterie comprend sur chaque face latérale un bloc explosif plastique de type C4 (densité 1,65 g/cm³) commercialisé par la société Eurenco. Deux blocs (8) dans la longueur de la batterie ont une masse unitaire de 4,27 kg pour des dimensions de longueur = 58,8 cm, largeur = 10 cm épaisseur= 4,4 cm et deux blocs (9) dans la largeur de la batterie ont une masse unitaire de 0,726 kg pour des dimensions de longueur =10 cm, largeur = 10 cm épaisseur= 4,4 cm. L'explosif C4 libère une énergie de détonation équivalente à environ 1,3 fois celle du TNT soit environ 5,5 MJ/kg. L'énergie E1 cumulant l'énergie de détonation et l'énergie électrique pour ce dispositif est égale à environ 68,8 MJ.

## Revendications

1. Assemblage explosif pour munition militaire, composé d'une charge explosive munie de son moyen d'amorçage et de plusieurs accumulateurs électrochimiques et/ou électrostatiques (1) formant une batterie (2) et/ou une série de supercondensateurs, dans lequel les accumulateurs électrochimiques et/ou électrostatiques sont insérés dans la charge explosive (4), ou dans lequel la charge explosive (6,8,9) est disposée autour et/ou entre les accumulateurs électrochimiques et/ou électrostatiques.

2. Assemblage explosif selon la revendication 1, comprenant plusieurs accumulateurs électrochimiques formant une batterie.

3. Assemblage explosif selon la revendication 2, dans lequel la charge de chaque accumulateur électrique est comprise dans la gamme allant de 0% à 100%.

4. Assemblage explosif selon la revendication 3, dans lequel la charge de chaque accumulateur électrique est identique.

5. Assemblage explosif selon la revendication 3, dans lequel la charge d'au moins deux accumulateurs électriques est différente.

6. Assemblage explosif selon la revendication 1, comprenant plusieurs accumulateurs électrostatiques formant une série de supercondensateurs.

7. Assemblage explosif selon la revendication 1, comprenant plusieurs accumulateurs électrostatiques et plusieurs accumulateurs électrochimiques formant respectivement une batterie et une série de supercondensateurs.

8. Assemblage explosif selon l'une quelconque des revendications 1 à 7, dans lequel la charge explosive est constituée d'au moins un bloc explosif plastique, ou d'au moins une bande explosive plastique auto-adhésive, ou d'au moins une feuille explosive plastique, ou d'au moins un bloc explosif solide comprimé, ou d'au moins un bloc explosif solide composite à liant réticulé.

## Patentansprüche

1. Explosive Baugruppe für militärische Munition, bestehend aus einer Sprengladung mit ihrem Zündmittel und mehreren elektrochemischen und/oder elektrostatischen Akkumulatoren (1), die eine Batterie (2) und/oder eine Reihe von Superkondensatoren bilden, wobei die elektrochemischen und/oder elektrostatischen Akkumulatoren in die Sprengladung (4) eingesetzt sind, oder wobei die Sprengladung (6,8,9) um und/oder zwischen den elektrochemischen und/oder elektrostatischen Akkumulatoren angeordnet ist.

2. Explosive Baugruppe nach Anspruch 1, die mehrere elektrochemische Akkumulatoren umfasst, die eine Batterie bilden.

3. Explosive Baugruppe nach Anspruch 2, wobei die Ladung jedes elektrischen Akkumulators im Bereich von 0% bis 100% liegt.

4. Explosive Baugruppe nach Anspruch 3, wobei die Ladung jedes elektrischen Akkumulators gleich ist.

5. Explosive Baugruppe nach Anspruch 3, wobei die Ladung von mindestens zwei elektrischen Akkumulatoren unterschiedlich ist.

6. Explosive Baugruppe nach Anspruch 1, die mehrere elektrostatische Akkumulatoren umfasst, die eine Reihe von Superkondensatoren bilden.

7. Explosive Baugruppe nach Anspruch 1, die mehrere elektrostatische Akkumulatoren und mehrere elektrochemische Akkumulatoren umfasst, die eine Batterie bzw. eine Reihe von Superkondensatoren bilden.

8. Explosive Baugruppe nach einem der Ansprüche 1 bis 7, wobei die Sprengladung aus mindestens einem Plastiksprengstoffblock oder mindestens einem selbstklebenden Plastiksprengstoffstreifen oder mindestens einer Plastiksprengstofffolie oder mindestens einem komprimierten festen Sprengstoffblock oder mindestens einem festen Verbundsprengstoffblock mit vernetztem Bindemittel besteht.

## Claims

1. Explosive assembly for military ammunition, composed of an explosive charge provided with its means of initiation and of several electrochemical and/or electrostatic accumulators (1) forming a battery (2) and/or a series of supercapacitors, in which the electrochemical and/or electrostatic accumulators are inserted into the explosive charge (4), or in which the explosive charge (6,8,9) is arranged around and/or between the electrochemical and/or electrostatic accumulators.

2. The explosive assembly of claim 1, comprising a plurality of electrochemical accumulators forming a battery.

3. The explosive assembly of claim 2, wherein the charge of each electrical accumulator is in the range from 0% to 100%.

4. The explosive assembly of claim 3, wherein the charge of each electrical accumulator is identical.

5. The explosive assembly of claim 3, wherein the charge of at least two electrical accumulators is different.

6. The explosive assembly of claim 1, comprising a plurality of electrostatic accumulators forming a series of supercapacitors.

7. The explosive assembly of claim 1, comprising a plurality of electrostatic accumulators and a plurality of electrochemical accumulators forming a battery and a series of supercapacitors, respectively.

8. The explosive assembly of any one of claims 1 to 7, wherein the explosive charge consists of at least one plastic explosive block, or at least one self-adhesive plastic explosive tape, or at least one plastic explosive foil, or at least one compressed solid explosive block, or at least one solid composite explosive block with a cross-linked binder.
